# EUROPÄISCHE PATENTSCHRIFT

(11) **EP 1 614 482 B1**
(45) Veröffentlichungstag und Bekanntmachung des Hinweises auf die Patenterteilung: **04.03.2015**
(21) Anmeldenummer: 05014898.0
(22) Anmeldetag: 08.07.2005
(51) Int. Cl.: B05B 15/04

(54) **Spritzvorrichtung mit Tröpfchenrückhalt**
Spraying device with droplets containment
Dispositif de pulvérisation avec confinement des gouttelettes

(30) Priorität: 09.07.2004 DE 102004033338; 09.07.2004 US 586966 P
(43) Veröffentlichungstag der Anmeldung: 11.01.2006
(73) Patentinhaber: Airbus Operations GmbH, 21129 Hamburg (DE)
(72) Erfinder: Jahnke, Horst, 22956 Grönwohld (DE); Witting, Torsten, 21244 Buchholz (DE); Thieme, Christian, 19230 Hagenow (DE)
(74) Vertreter: Maiwald Patentanwalts GmbH

(56) Entgegenhaltungen:
- WO-A-01/34309
- BE-A- 368 532
- US-A- 2 270 579
- US-A- 2 488 195
- US-A- 6 074 135

## Beschreibung

Die vorliegende Erfindung betrifft eine Spritzvorrichtung. Insbesondere betrifft die Erfindung eine Spritzvorrichtung, die zur Beschichtung von Oberflächen eingesetzt werden kann. Insbesondere betrifft die vorliegende Erfindung eine Spritzvorrichtung, die bei der Fertigung und bei der Ausbesserung von Flugzeugoberflächen verwendet werden kann und ein Verfahren zur Beschichtung von Oberflächen.

Für die Aufbringung von Material auf der Oberfläche von Flugzeugteilen werden heutzutage Standardspritzvorrichtungen eingesetzt. Dies können beispielsweise durch Luft betriebene HVLP (High Volume-Low Pressure) Spritzpistolen sein. Diese Spritzpistolen kommen bei der Montage sowie der Ausbesserung defekter Teile zum Einsatz. Zumeist erfolgen die Arbeitsschritte in großen Hallen und es kommt dabei vor, dass gleichzeitig zu der Oberflächenbehandlung andere Montageteams in der Halle mit anderen Aufgaben betraut sind. Beim Verspritzen des Materials entsteht eine Nebelwolke (Overspray) aus feinst in der Luft zerstäubten Tröpfchen. Diese Tröpfchen umfassen Partikel des Materials, das nicht auf der zu bespritzenden Oberfläche haften bleibt. Die Ausbreitung dieser sich frei im Raum bewegenden Tröpfchen ist nicht vorherbestimmbar und sie kann im Raum auch kaum beeinflusst werden. Da das zu verspritzende Material Chromate und giftige Lösemittel (Toluol, Xylol, Isocyanate) enthalten kann, ist die ungehinderte Verbreitung problematisch und während der Applikation sind Atemschutzvorkehrungen zu treffen. Auch können in der Regel in unmittelbarer Nähe keine anderen Arbeitsschritte durchgeführt werden. Es besteht außerdem die Möglichkeit, dass sich chromathaltige Feststoffpartikel als Staub ablagern und damit ein erhöhter Reinigungsaufwand notwendig ist, bevor andere Arbeiten ohne Atemschutzvorkehrung wieder aufgenommen werden können.

Die US 2,488,195 betrifft ein Gerät zum Versprühen von Farbe. In dem Gerät ist ein Saugweg zwischen einer inneren Wandungsfläche des äußeren Gehäuses und der äußeren Wandungsfläche eines Zwischengehäuses gebildet, durch den Farbpartikel und Tropfen in den Saugweg und in einen Saugschlauch gezogen werden können.

Die US 2,270,579 betrifft ein Polsterreinigungsgerät mit einer Wandung, die einen ringförmigen Saugmund bildet, der eine Druckdüse umgibt. Die Wandung steht vorzugsweise leicht über die Düse hervor, um einen guten Umfangsabschluss zu erzielen, wenn das Gerät gegen eine Arbeitsfläche gedrückt wird.

Die gattungsbildende US 6, 171, 656 B1 betrifft eine Vorrichtung zum Sammeln von Overspray (Nebel), der beim Spritzen mit Farbe entsteht. Die Vorrichtung umfasst eine Verkleidung und ein Sprühgerät, das von der Umkleidung umgeben wird. Darüber hinaus weist die Vorrichtung einen Auslaß zum Entfernen des Nebels und einen Luftschlitz zum Zuführen von Luft in die Vorrichtung auf.

Die GB 1,376,695 betrifft ein Verfahren zum elektrostatischen Auftragen einer Pulverbeschichtung auf ein Objekt. Die bei dem Verfahren eingesetzte Vorrichtung umfasst eine elektrostatische Sprühkanone und eine Verkleidung mit einer inneren Verkleidung und einer äußeren Verkleidung, die sich weiter als die innere Verkleidung erstreckt.

Es ist eine Aufgabe der Erfindung, die großflächige Verbreitung von beim Spritzen freigesetzten Tröpfchen zu reduzieren und eine leicht handhabbare Spritzvorrichtung bereitzustellen. Zur Lösung dieser Aufgabe gibt die vorliegenden Erfindung eine Spritzvorrichtung gemäß Anspruch 1 an. Die Spritzvorrichtung umfasst eine Scheidewand und einen Spritzkopf. Der Spritzkopf ist in der Scheidewand angeordnet und verteilt Tröpfchen. Dabei hemmt die Scheidewand die Ausbreitung der Tröpfchen in zumindest eine ungewünschte Richtung.

In vorteilhafter Art und Weise ermöglicht dies, dass sich Tröpfchen, die z. B. nicht auf der Oberfläche des Materials haften bleiben, nicht sofort in die ungewünschte Richtung verbreiten.

Gemäß der vorliegenden Erfindung weist die Scheidewand eine Innen- und eine Außenseite auf, wobei an der Innenseite ein Volumen ausgebildet ist, in das der Spritzkopf die Tröpfchen einspritzt.

Durch das Einspritzen der Tröpfchen in das von der Scheidewand gebildete Volumen werden die von dem Spritzkopf verspritzten Tröpfchen in dem Volumen gekapselt. D. h. die Tröpfchen, die durch das Einspritzen fein zerstäubt werden und eine Nebelwolke bilden, können sich nur in dem von der Scheidewand ausgebildeten Volumen aufhalten und sind somit in gewisser Art und Weise lokalisierbar. Die Bewegung der Tröpfchen innerhalb des Volumens ist nach wie vor chaotisch, allerdings werden die Tröpfchen mittels der Scheidewand im Wesentlichen daran gehindert, sich außerhalb des Volumens aufzuhalten.

Gemäß der vorliegenden Erfindung befindet sich in dem Volumen Luft, die die Tröpfchen als Nebel enthält. Zumindest ein Teil der Luft kann mittels einer Absaugung aus dem Volumen abgesaugt werden.

Durch das Absaugen der als Nebel in der Luft gelösten Tröpfchen wird verhindert, dass die Tröpfchen aus dem Volumen, das die Tröpfchen kapselt, herausdiffundieren oder entkommen. Ein Herausdiffundieren wäre an Stellen möglich, an denen die Unterbindung der Ausbreitung in die ungewünschte Richtung nur beschränkt möglich ist, beispielsweise an Nahtstellen, an denen der Spritzkopf in der Scheidewand angeordnet ist oder an den Auflageflächen der glockenförmigen Scheidewand auf der zu bespritzenden Oberfläche. Insbesondere ist eine gute Abdichtung der "Spritzglocke" gegenüber der zu bespritzenden Oberfläche auf konturierten Oberflächen problematisch. Das Absaugen der Tröpfchen aus dem Volumen verhindert zudem eine zu starke Ansammlung von Tröpfchen in dem Volumen. Durch das Einspritzen zusätzlicher Tröpfchen durch den Spritzkopf würde sonst eine Anhäufung von Tröpfchen in dem Volumen stattfinden. Die Luft mit den Tröpfchen, die aus dem Volumen abgesaugt wird bildet einen Absaugstrom. Das Absaugen bietet außerdem den Vorteil, dass der Absaugstrom, in dem sich nun die Tröpfchen befinden, gezielt weiter behandelt werden kann, beispielsweise kann der Absaugstrom einem Filtersystem zur Reinigung zugeführt werden. In diesem Filtersystem könnten die Tröpfchen aus der abgesaugten Luft entfernt werden. Das Absaugen und Reinigen der Luft und somit das Verhindern, dass Tröpfchen außerhalb des durch die Scheidewand gebildeten Volumens gelangen, erlaubt es, dass in der Nachbarschaft des Spritzvorganges ebenfalls Arbeiten stattfinden können, die nicht durch aus dem Volumen austretende Tröpfchen beeinträchtigt werden. Außerdem kann bei den in der Nachbarschaft stattfindenden Arbeiten ggf. auf einen sonst nötigen Atemschutz verzichtet werden.

Gemäß der vorliegenden Erfindung ist in der Scheidewand zumindest eine Öffnung ausgebildet, die eine Verbindung zwischen Innenseite und Außenseite der Scheidewand ausbildet.

Diese Öffnung ermöglicht eine Luftzufuhr von der Außenseite der Scheidewand auf die Innenseite der Scheidewand. Durch den Absaugvorgang wird im Inneren des von der Scheidewand gebildeten Volumens ein Unterdruck erzeugt. Dadurch wird Luft von der Außenseite der Scheidewand angesogen und in das Volumen transportiert. Da diese Ansaugung von der Außenseite in die Richtung der Innenseite gerichtet ist, wird zusätzlich verhindert, dass Tröpfchen von der Innenseite zur Außenseite gelangen können. Die Tröpfchen können sich nur in der Luft bewegen. Somit könnten sie auch, wenn sie in der Nähe der Öffnung sind, nur in der Luft, die in der Öffnung vorhanden ist nach außen gelangen. Allerdings ist diese Luft durch die Absaugung in die Richtung der Innenseite des Volumens gerichtet und reißt somit jedes Tröpfchen, das sich auf die Außenseite bewegen möchte, wieder zurück in das Volumen, von wo aus es mit der Luft abgesaugt wird.

Gemäß einem Ausführungsbeispiel der vorliegenden Erfindung ist im Bereich des Volumens eine Absaugöffnung vorgesehen. Diese Absaugöffnung ist in einem ersten Abstand von dem Spritzkopf der Ausbreitungsachse der Tröpfchen und in einem zweiten Abstand senkrecht zur Ausbreitungsachse der Tröpfchen angeordnet. An der Absaugöffnung ist die Absaugung derart vorgesehen, dass die Absaugöffnung und die Absaugung zusammen wirken.

Der Spritzkopf ermöglicht es, z.B. Tröpfchen auf ein zu beschichtendes Material, das sich dem Spritzkopf gegenüber befindet, zu befördern. Zur gleichmäßigen Auftragung der Tröpfchen werden die Tröpfchen von dem Spritzkopf zerstäubt und in die Richtung des zu beschichtenden Materials beschleunigt. Es entsteht ein Strahl, gebildet aus Luft und Tröpfchen, der sich in Richtung des zu beschichtenden Materials bewegt und in dieser Richtung aufweitet. Es gibt, beispielsweise durch Reflektionen verursacht, Tröpfchen, die sich außerhalb des Strahles bewegen und somit nicht mehr für die Beschichtung des Materials verwendet werden können. Diese Tröpfchen werden über eine Absaugvorrichtung im Bereich des Volumens abgesaugt. Um der Aufweitung des Strahles Rechnung zu tragen und um zu berücksichtigen, dass die Tröpfchen auf das dem Spritzkopf gegenüberliegende zu beschichtende Material gelangen können müssen, ist in vorteilhafter Art und Weise eine Absaugöffnung in einem ersten Abstand von dem Spritzkopf in der Ausbreitungsachse der Tröpfchen und in einem zweiten Abstand senkrecht zur Ausbreitungsachse der Tröpfchen angeordnet und lässt somit in vorteilhafter Art und Weise ein ungehindertes Bespritzen der Oberfläche zu.

Gemäß einem weiteren Ausführungsbeispiel der vorliegenden Erfindung ist an der Spritzvorrichtung ein Haltegriff angebracht. In vorteilhafter Art und Weise erleichtert dieser Haltegriff das Halten und kontrollierte Bewegen der Spritzvorrichtung während des Spritzvorgangs.

Gemäß einem weiteren Ausführungsbeispiel der vorliegenden Erfindung ist die Spritzvorrichtung mit einer Basisstation gekoppelt, die ein Absauggebläse, zumindest eine auswechselbare Filtereinheit, zumindest ein Ventilelement, zumindest ein Steuerungselement, zumindest ein Bedienelement, ein Materialdruckgefäß, zumindest einen Anschluss für eine Druckluft und zumindest einen Anschluss für eine Netzspannung umfasst.

In vorteilhafter Art und Weise sind dadurch Funktionselemente der Spritzvorrichtung in einer externen Einheit zusammengefasst, so dass sie nicht an der Spritzvorrichtung selbst vorgesehen sein müssen, wodurch die Handhabung der Spritzvorrichtung erleichtert wird.

Gemäß der Erfindung ist der Spritzkopf mit einem Rollensystem versehen. Dadurch lässt sich in vorteilhafter Art und Weise die Spritzvorrichtung parallel zu der zu bespritzenden Oberfläche versetzen. Durch Einstellen des Rollensystems kann beispielsweise ein Abstand zwischen der Scheidewand und der Oberfläche eingestellt werden und bei Bewegung konstant gehalten werden.

Gemäß einem Verfahren zum Spritzen mit einer Spritzvorrichtung kann während des Aufspritzens von Tröpfchen mittels eines Spritzkopfes auf eine zu bespritzende Oberfläche eine Scheidewand bereitgestellt werden, die eine Ausbreitungsrichtung der Tröpfchen verhindert.

In vorteilhafter Art und Weise wird durch dieses Verfahren erreicht, dass sich die Tröpfchen auf einer Seite, die von der Scheidewand ausgebildet wird, sammeln. Dadurch werden die Tröpfchen besser lokalisierbar.

Das Verfahren zum Spritzen mit einer Spritzvorrichtung umfasst das Absaugen von Tröpfchen aus einem von der Scheidewand und dem Spritzkopf gebildeten Volumen durch eine Absaugöffnung. Dabei ist die Absaugöffnung in einem ersten Abstand von dem Spritzkopf in der Ausbreitungsachse der Tröpfchen und in einem zweiten Abstand senkrecht zur Ausbreitungsachse der Tröpfchen angeordnet.

In vorteilhafter Art und Weise werden somit Tröpfchen, die nicht auf der zu bespritzenden Oberfläche haften bleiben, aus dem Volumen abgesaugt.

Im Folgenden werden Ausführungsbeispiele der vorliegenden Erfindung mit Verweis auf die folgenden Figuren detailliert beschrieben.
Fig. 1 zeigt eine zweidimensionale Teilschnittdarstellung einer Spritzvorrichtung gemäß einem vorteilhaften Ausführungsbeispiel der vorliegenden Erfindung.
Fig. 2 zeigt eine zweidimensionale Prinzipdarstellung eines Ausführungsbeispiels gemäß der vorliegenden Erfindung.
Fig. 3 zeigt eine weitere zweidimensionale Prinzipdarstellung eines Ausführungsbeispiels gemäß der vorliegenden Erfindung.
Fig. 4 zeigt ein Flussdiagramm eines Verfahrens gemäß einem Ausführungsbeispiel der vorliegenden Erfindung.
Fig. 5 zeigt ein weiteres Ausführungsbeispiel eines Spritzkopfes gemäß der vorliegenden Erfindung.
Fig. 6 zeigt eine Ausbreitung einer Overspraywolke bei einem freien Spritzen zur weiteren Erläuterung der Funktionsweise der vorliegenden Erfindung.
Fig. 7 zeigt eine Schnittansicht eines Spritzkopfes gemäß einem weiteren Ausführungsbeispiel der vorliegenden Erfindung.
Fig. 8 zeigt eine Detailansicht eines Ausführungsbeispiels einer Kapsel für einen Spritzkopf gemäß einem Ausführungsbeispiel der vorliegenden Erfindung.
Fig. 9 zeigt eine Ansicht eines Ausführungsbeispiels einer Absaugungsanordnung gemäß der vorliegenden Erfindung, wie sie beispielsweise in einem Spritzkopf gemäß der vorliegenden Erfindung verwendet werden kann.
Fig. 10 zeigt eine Ansicht eines weiteren Ausführungsbeispiels einer Absauganordnung gemäß der vorliegenden Erfindung, wie sie in einem Spritzkopf gemäß der vorliegenden Erfindung verwendet werden kann.
Fig. 11 zeigt eine dreidimensionale Ansicht eines weiteren Ausführungsbeispiels einer Spritzvorrichtung gemäß der vorliegenden Erfindung.

In der folgenden Beschreibung der Fig. 1 bis 4 werden die gleichen Bezugsziffern für gleiche oder sich entsprechende Elemente verwendet.

Fig. 1 zeigt eine zweidimensionale Teilschnittdarstellung gemäß einem vorteilhaften Ausführungsbeispiel der vorliegenden Erfindung. Zu sehen ist die mittels des Spritzkopfes 14 zu bespritzende Oberfläche 16 eines Materials 30, das beispielsweise die Außenhaut eines Flugzeugrumpfes sein kann. Die Form und Oberflächenbeschaffenheit des Materials 30 kann dabei beliebig sein. Der Spritzkopf 14 weist eine Spritzrichtung auf, wobei der Spritzkopf bezüglich der Spritzrichtung in einem rechten Winkel zu der Materialoberfläche 16 in der Scheidewand 22 angeordnet ist und der Spritzkopf 14 spritzt mittels Druckluft Tröpfchen, z. B. Farbe oder Beschichtungslacke, auf die Oberfläche 16. Der Spritzkopf 14 ist so in der Scheidewand 22 angeordnet, dass er für Reinigungs- und Wartungszwecke leicht aus der Scheidewand 22 ausgebaut werden kann und beschleunigt die Tröpfchen in Richtung Oberfläche 16, wodurch sich ein aus Farbe und Luft bestehender Strahl 2 bildet, dessen Durchmesser im Bereich des Spritzkopfaustrittes 28 kleiner als der Durchmesser im Bereich der zu bespritzenden Oberfläche 16, die dem Spritzkopf senkrecht gegenüberliegt, ist. Die Aufweitung des Strahles entsteht durch Verwirbelungseffekte beim Austritt der Tröpfchen aus dem Spritzkopf 14 an dem Spritzkopfaustritt 28, so dass die Tröpfchen im Wesentlichen der eingezeichneten Richtung 20 auf ihrem Weg zu der zu bespritzenden Oberfläche 16 folgen.

Es gibt nun aber auch Tröpfchen, sei es durch zu starke Verwirbelung an dem Spritzkopfaustritt 28 oder aber auch durch Reflektion an der Oberfläche 16, die nicht dem Verlauf der Richtung 20 folgen, sondern die sich fein in der Luft verteilen und als Nebelwolke (Overspray) im Vernebelungsbereich 12 sammeln. Dieser Vernebelungsbereich 12 wird im Wesentlichen durch den sich ausbreitenden Strahl 2, den Spritzkopf 14 und der Scheidewand 22 begrenzt. Die Scheidewand 22 ist glockenförmig ausgebildet und weist im Bereich des Spritzkopfes 14 einen geringeren Durchmesser als in der Nähe der Oberfläche 16 auf und trägt somit der Ausweitung des Strahles 2 Rechnung. Tröpfchen, die sich im Vernebelungsbereich 12 außerhalb des Strahles 2 befinden, können nicht mehr zur Behandlung der Oberfläche 16 verwendet werden und stellen, da sie oft Chromate und giftige Lösemittel, wie Toluol, Xylol, Isocyanate, enthalten, einen Nebel aus giftigen Abfallstoffen dar. Damit dieser Nebel nicht außerhalb der Scheidewand 22 gelangen kann und um zu verhindern, dass sich aufgrund der beim Spritzen weiter in dem Bereich 12 ansammelnde Tröpfchen zu sehr anhäufen, ist bei der dargestellten Vorrichtung vorgesehen, dass der in dem Vernebelungsbereich 12 befindliche Nebel aus Tröpfchen und Luft über die Öffnung 32 abgesaugt wird.

Die Öffnung 32 in der Scheidewand ist derart ausgebildet, dass sie auf der Innenseite der Scheidewand 22 einen größeren Abstand zu der zu bespritzenden Oberfläche 16 aufweist, als auf der Außenseite der Scheidewand 22. Dadurch wird vorteilhaft begünstigt, dass der in dem Vernebelungsbereich 12 gebildete Nebel abgesaugt wird. Er folgt dabei der Absaugströmung 26. Diese führt durch den Absaugkanal 10, der zwischen der Innen- und Außenseite der Scheidewand 22 ausgebildet ist, zu der Absaugöffnung 8, an die beispielsweise ein Absaugschlauch angeschlossen ist. Um zu verhindern, dass in dem durch die Scheidewand 22 gebildeten Volumen durch die Absaugung ein Unterdruck entsteht, sind Öffnungen 4, 6 für die Luftzufuhr vorgesehen. Die einströmende Luft 18, 24 ersetzt aus dem Volumen abgesaugte verschmutzte Luft. Die Bewegungsrichtung der Zuluft 18, 24 ist in den Innenbereich des von der Scheidewand 22 gebildeten Volumens gerichtet und verhindert ein aus diesem Bereich Hinausdiffundieren des im Vernebelungsbereich 12 befindlichen Nebels. Die Öffnungen zur Luftzufuhr 4, 6 können beispielsweise durch Schlitze in der Scheidewand 22 aber auch durch an die Scheidewand 22 angebrachte Abstandshalter 36 ausgebildet werden.

Fig. 2 zeigt eine zweidimensionale Prinzipdarstellung eines Ausführungsbeispiels gemäß vorliegender Erfindung. Fig. 2 zeigt wie die Spritzvorrichtung 50 auf der zu bespritzenden Oberfläche 16 angesetzt wird. Zur einfacheren Handhabung während des Spritzvorgangs und zur besseren Positionierung der Spritzvorrichtung kann der Handgriff 34 dienen. Mittels zweier Verbindungsleitungen 40, 38 ist die Spritzvorrichtung mit einer Basisstation 52 verbunden. Die Verbindungsleitung 40 dient der Materialzufuhr und der Druckluftzufuhr für den Spritzkopf 14. Der aus zum Teil giftigen Tröpfchen und Luft bestehende Nebel aus dem von der Scheidewand 22 gebildeten Volumen wird über die Absaugleitung 38 aus der Spritzvorrichtung abgesaugt. Den Absaugsog erzeugt dabei ein Absauggebläse 44, das in der Basisstation 52 untergebracht ist. Der von dieser abgesaugte, teilweise giftige Nebel wird der Filtereinheit 48 zugeführt, in der er gereinigt wird. Dabei wird die Luft von den Tröpfchen befreit, wobei die Tröpfchen gesondert gesammelt werden können und die gereinigte Luft beispielsweise wieder der Umgebungsluft zugeführt werden kann. Neben Absauggebläse 44 und Filtereinheit 48 befindet sich in der Basisstation auch noch ein Materialdruckgefäß 42 und Steuer- und Bedienelemente. Das Materialdruckgefäß 42 ist mit der Materialzuführungsleitung 40 verbunden und versorgt die Spritzvorrichtung 50 und insbesondere den Spritzkopf 14 mit dem zu verspritzenden Material und dem dazu nötigen Druck. Vorteilhaft macht sich die Vereinigung von bei dem Spritzvorgang nicht unmittelbar benötigten Funktionen in einer Basisstation bei der Handhabung der Spritzvorrichtung bemerkbar, da die Spritzvorrichtung dadurch wesentlich erleichtert wird und somit beispielsweise leichter über die Materialoberfläche 16 bewegt werden kann. Um mit der Spritzvorrichtung und der Basisstation nicht ortsgebunden zu sein, ist die Basisstation auf Rädern 46 gelagert wodurch sie an jeden Einsatzort bewegt werden kann.

Fig. 3 zeigt eine weitere Prinzipdarstellung eines Ausführungsbeispiels gemäß der vorliegenden Erfindung. Sie verdeutlicht wie mittels Abstandshaltern 36, die an dem, dem zu bespritzenden Material zugewandten, Bereich der Scheidewand 22 ausgebildet sind, ein Abstand 4 zwischen zu bespritzender Materialoberfläche 16 und Scheidewand 22 entsteht, der der Zuluft Zufuhr dient. In das Innere des durch die Scheidewand 22 ausgebildeten Volumens strömt Zuluft durch den Spalt 4, da das Absauggebläse 44 über die Absaugleitung 38 im durch die Scheidewand 22 gebildeten Volumen einen Unterdruck erzeugt. Beispielhaft für die verschiedenen zu behandelnden Oberflächenformen 16 ist in Fig. 3 eine gekrümmte Oberfläche gezeichnet, wie sie beispielsweise bei der Außenhaut des Rumpfes eines Flugzeuges auftreten kann.

Fig. 4 zeigt ein Flussdiagramm für ein Verfahren zum Spritzen mit einer Spritzvorrichtung. In einem ersten Schritt S 1 werden mittels eines Spritzkopfes 14 Tröpfchen auf eine zu bespritzende Oberfläche 16 gespritzt. Diese Tröpfchen können sich mehr oder weniger chaotisch in dem Raum verteilen. Deshalb wird im nächsten Schritt S2 durch das Bereitstellen einer Scheidewand 22 eine Ausbreitungsrichtung der Tröpfchen verhindert. Um zu verhindern, dass sich die Tröpfchen in einem bestimmten Bereich sammeln, werden in Schritt S3 die Tröpfchen aus diesem Bereich insbesondere aus einem von der Scheidewand 22 und dem Spritzkopf 14 gebildeten Volumen durch eine Absaugöffnung 32 abgesaugt. Die Absaugung erfolgt in einem ersten Abstand von dem Spritzkopf 14 in der Ausbreitungsachse der Tröpfchen und in einem zweiten Abstand senkrecht zur Ausbreitungsachse der Tröpfchen. Die abgesaugte Luft gelangt über eine Absaugleitung 38 und ein Absauggebläse 44 in eine Filtereinheit 48, wird dort gereinigt und kann der Umgebungsluft ohne die teilweise giftigen Tröpfchen wieder zugeführt werden.

In der folgenden Beschreibung der Fig. 5 bis 11 werden für die gleichen bzw. für sich entsprechende Elemente die gleichen Bezugsziffern verwendet.

Fig. 5 zeigt ein weiteres Ausführungsbeispiel eines Spritzkopfes 70 gemäß der vorliegenden Erfindung. Der Spritzkopf 70 weist eine glockenförmige Spritzkapsel 72 auf, die hier einen rechtwinkligen Querschnitt aufweist, in die die Spritzpistole (nicht dargestellt) den Hauptstrahl einspritzt. Die Kapsel 72 weist ferner ein Rollensystem 74 auf, das eine Handführung des Spritzkopfes 70 parallel zur Oberfläche mit einem konstanten Abstand gewährleistet. Beispielsweise können drei verschiedene Rollen, die an den Ecken eines Dreiecks angeordnet sind, vorgesehen werden. Durch solch ein Dreipunktrollensystem wird bei manuellen Aufsätzen ein definierter Spaltabstand zur bespritzenden Oberfläche realisiert, wobei eine Beschädigung der Oberfläche vermieden werden kann. Um eine Führung des Spritzkopfes 70 beispielsweise per Hand zu vereinfachen, sind Griffe 76 vorgesehen. Zum Zuführen des Spritzmaterials bzw. zum Absaugen der Absaugluft sind Schläuche 80 vorgesehen.

Fig. 6 zeigt eine Ausbreitung einer Overspraywolke beim freien Spritzen mit einer Spritzpistole gemäß der vorliegenden Erfindung und dient zur weiteren Erläuterung der Erfindung. Die zeitliche Entwicklung der Spraywolke ist in den sechs Bildern der Fig. 6 von links oben nach rechts unten dargestellt.

Beim Spritzen treten Farbtröpfchen mit hoher Geschwindigkeit aus der Spritzdüse der Spritzpistole aus und treffen auf die zu beschichtende Oberfläche. Ungeachtet der Tatsache, ob bei dem gewählten Spritzverfahren mit oder ohne Zerstäuberluft gearbeitet wird, entsteht durch den Impulsaustausch ein zur Oberfläche der zu bespritzenden Oberfläche gerichteter Luftstrom. Dieser wird an der Oberfläche umgelenkt und bewegt sich um das Spritzzentrum kreisförmig nach außen, wie Fig. 6 zu entnehmen ist. Entsprechend des Tropfenspektrums werden kleinste Farbtröpfchen von dieser Luftströmung mitgerissen, die somit nicht auf der zu bespritzenden Fläche haften bleiben. Dieser Farbnebel, der, wie zuvor schon angedeutet, als Overspray bezeichnet wird, verlässt beim freien Spritzen den eigentlichen Beschichtungsbereich. Die Tröpfchen im Overspray besitzen Aerosolcharakter, d. h. sie verhalten sich ähnlich wie Zigarettenrauch. Der Stofftransport wird dabei weniger durch die Schwerkraft als vielmehr durch thermische oder andere Strömungsprozesse der Umgebung geprägt. Letztlich vagabundiert der Overspray im Raum und wird sich in Bereichen nahezu ohne Luftzirkulation über einen längeren Zeitraum niederschlagen. Dies kann zu einer verschlechterten Oberfläche des Auftrags führen.

Das Grundprinzip der mobilen Absaugung gemäß der vorliegenden Erfindung besteht darin, die Oversprayausbreitung zu begrenzen. Durch die Kapselung der Spritzpistole mittels der Scheidewand bzw. mittels der Kapsel wird quasi eine kleine bewegliche "Spritzkabine" geschaffen, in der die Spritz- bzw. Strömungsvorgänge ablaufen.

Grundsätzlich kann zwischen zwei Arten von Kapselung unterschieden werden. Bei einem flächigen Kontakt der Grundfläche, d. h. wenn die Kapsel nicht gegenüber der zu bespritzenden Oberfläche bewegt werden muss, kann die Kapsel auf die Oberfläche aufgesetzt werden. Durch geeignete Dichtungen kann dann die Kapsel hermetisch zur Umgebung abgeschlossen werden und es kann ein Austreten des Oversprays aus der Kapsel verhindert werden.

Ist es jedoch erforderlich die Spritzkapsel, d. h. damit auch die Spritzpistole, gegenüber der zu bespritzenden Oberfläche zu bewegen, so ist ein Spalt zwischen der Kapsel und der zu beschichtenden Oberfläche vorteilhaft. Dies wird im Folgenden detailliert mit Verweis auf die Fig. 7 und 8 beschrieben.

Fig. 7 zeigt eine Detailansicht eines Spritzkopfes 70 gemäß einem vorteilhaften Ausführungsbeispiel der vorliegenden Erfindung. Der Spritzkopf 70 weist eine Spritzpistole 90 auf, die einen Strahl aus Farbe und Luft mittels einer Düse auf die zu bespritzende Oberfläche 96' richtet. Wie zuvor mit Verweis auf die Fig. 6 beschrieben, bildet sich ein Overspray 94, der gemäß der vorliegenden Erfindung mittels einer Absaugung abgesaugt wird. Um die Absaugung zu gewährleisten, ist ein Absaugkanal 102 vorgesehen, der in den Wänden der Kapsel 72 oder auch auf Seitenwände der Kapsel 72 aufgesetzt sein kann. Der Absaugkanal 102 kann dann eine Kupplung 104 zum Aufsetzen eines Absaugschlauches, beispielsweise eines Schlauches 80 (Fig.5), aufweisen.

In der Darstellung von Fig. 7 ist kein Rollensystem 74 vorgesehen. Allerdings ist in diesem Ausführungsbeispiel das Vorsehen eines Rollensystems 74 vorteilhaft, um einen definierten Spalt 98 zwischen der zu bespritzenden Oberfläche 96' und einem Rand in der Kapsel zu gewährleisten. Außerdem ermöglicht das Rollensystem 74 eine einfache Bewegung des Spritzkopfes 70 parallel zu der zu bespritzenden Oberfläche 96'.

Wie zuvor angesprochen, wird ein Großteil des Oversprays 94 mittels des Absaugkanals 102 aufgesaugt. Allerdings verbleibt ein Teil des Oversprays in dem Volumen der Kapsel 72 und beschreibt eine Zirkulation 96, die jedoch im Wesentlichen keine negative Auswirkung auf die Qualität des Auftrags hat. Durch die Kapselung der Zirkulation 96 in der Kapsel 72 ist auch sichergestellt, dass keine Tröpfchen der Zirkulation 96 an die Umgebung austreten.

Um zu gewährleisten, dass trotz des Spaltes 98 kein Overspray 94 aus der Kapsel 72 austritt oder im Wesentlichen kein Overspray 94 aus der Kapsel 72 austritt, wird gemäß der vorliegenden Erfindung eine Sperrluft 100 durch den Spalt 98 in den Absaugkanal 102 eingesaugt. Dadurch kollidieren am Eingang des Absaugkanals 102 die Sperrluft 100 von außen und der Overspray 94, wodurch eine Ausbreitung des Oversprays 94 aus der Kapsel heraus unterbunden wird und lediglich eine Ausbreitung des Oversprays zu dem Absaugkanal 102 ermöglicht wird. Auf diese Art und Weise wird sichergestellt, dass der Overspray im Wesentlichen in der Kapsel gekapselt bleibt bzw. durch den Absaugkanal 102 abgesaugt wird.

Fig. 8 zeigt eine Detailansicht einer Kapsel 72 gemäß einem Ausführungsbeispiel der vorliegenden Erfindung. Die Bezugsziffer 110 bezeichnet eine Außenwand des Absaugkanals 102, der gemäß dieses Ausführungsbeispiels zwischen einer Außenwand 72 der Kapsel und der Außenwand 110 des Absaugkanals 102 vorgesehen ist. Wie Fig. 8 zu entnehmen ist, ist die Einsaugöffnung des Absaugkanals 102 derart neben dem Luftspalt 98 vorgesehen, dass Luft durch den Absaugkanal 102 von der Außenseite des Spritzkopfes und der Kapsel 72 und der Overspray 94 eingesaugt werden. Da die Sperrluft 100 von der Außenseite der Richtung des Oversprays 94 entgegengerichtet ist, kollidieren beide Luftströmungen vor dem Eingang des Absaugkanals 102 und werden durch einen Unterdruck in dem Absaugkanal 102 abgesaugt. Die Außenwand 110, der Absaugkanal 102 und der Spalt 98 können in geeigneter Art und Weise auch in der Kapsel 72 bzw. in den Wänden der Kapsel 72 integriert bzw. angeordnet sein. Ebenso können eine Vielzahl von Absaugkanälen vorgesehen sein. Eine vollständig um den Rand der Kapsel angeordnete Absaugung kann vorteilhaft sein.

In den in den Fig. 7 und 8 gezeigten Ausführungsbeispielen ist es vorteilhaft, den Spalt, den Eingang des Absaugkanals und die Kapsel derart auszugestalten, dass die Primärströmungen des Spritzstrahls und die Sekundärströmungen durch den Impulsaustausch nicht gestört werden. Vorteilhaft ermöglicht dies eine Verschlechterung eines Spritzbildes durch eine gegenseitige Störung dieser Strömungen zu verhindern. Dies kann beispielsweise durch eine Einstellung des Absaugdrucks, des Innendrucks in der Kapsel, der Zuluft und der Spaltbreite eingestellt werden.

Die Fig. 9 und 10 zeigen Ausführungsbeispiele von Absaugungen gemäß der vorliegenden Erfindung.

Um die Kapsel 72 und die Absaugtrichter 130 zu haltern, wird gemäß der vorliegenden Erfindung vorgeschlagen, die Absaugstirn- bzw. Spaltfläche durch zwei U-Profilrahmen 114 auszugestalten. Äußere Abmessungen der Kanten können beispielsweise 250 x 250 mm betragen. In dem in Fig. 10 gezeigten Ausführungsbeispiel sind darüber hinaus zwei Griffbügel 112 vorgesehen, wobei ein Abstand zwischen den Griffbügeln nicht zu schmal ausgestaltet werden soll entsprechend der angestrebten Kapselgröße bzw. des Zielgewichts, um eine leichte Handhabung zu gewährleisten.

Wie den Fig. 9 und 10 zu entnehmen, können die U-Profile rechtwinklig angeordnet werden und mittels Eckverbindungen miteinander verbunden werden. Ebenfalls kann beispielsweise eine Traverse vorgesehen werden, was in Verbindung mit den Eckverbindungen und den U-Profilen eine konstruktiv einfache Lösung zur Verfügung stellt und eine ausreichende Steifigkeit sicherstellt. Überdies kann eine Traverse, die beispielsweise in Fig. 10 zwischen den Bügeln 112 vorgesehen werden kann, zur Befestigung der Spritzpistole ausgestaltet werden.

Fig. 11 zeigt ein weiteres Ausführungsbeispiel eines Spritzkopfes 70 gemäß der vorliegenden Erfindung. Wie Fig. 11 zu entnehmen ist, sind vier einzelne Absaugtrichter 130 vorgesehen, die, wie zuvor mit Verweis auf Fig. 9 und 10 beschrieben worden ist, in U-Profilen angeordnet sind. Die U-Profile sind mit der Bezugsziffer 114 bezeichnet. Ferner sind Haltegriffe oder Bügel 112 vorgesehen, zwischen denen eine Traverse 118 angeordnet ist, die zur Halterung der Spritzpistole 90 ausgebildet ist.

Die Bezugsziffern 116 bezeichnen Steuerlufttaster mittels denen eine Steuerluft eingestellt werden kann. Die Steuerluft kann beispielsweise für die Spritzpistole sein, aber kann beispielsweise auch die Absaugung betreffen. Die Bezugsziffer 72 in Fig. 11 bezeichnet die Kapsel. Die Ausgestaltung der Kapsel 72 aus Plexiglas ist vorteilhaft, damit eine Bedienperson das Spritzzentrum anfahren kann und den Spritzvorgang kontrollieren kann. Um beispielsweise einen definierten Spalt von ca. 5 mm zwischen der zu bespritzenden Oberfläche und dem Spritzkopf 70 zu gewährleisten und um die Beweglichkeit zwischen dem Spritzkopf und der Oberfläche zu gewährleisten, können an drei Punkten der Struktur Rollen angeordnet werden.

Es ist darauf hinzuweisen, dass Elemente und Ausgestaltungen der in den Fig. 1 bis 11 gezeigten Ausführungsbeispiele miteinander kombiniert werden können und somit entsprechende Merkmale dieser einzelnen Ausführungsbeispiele vom Fachmann kombiniert werden können.

## Patentansprüche

1. Spritzvorrichtung zum Beschichten von Oberflächen, wobei die Spritzvorrichtung umfasst:
eine Scheidewand (22);
einen Spritzkopf (14; 70) mit einer glockenförmigen Spritzkapsel (72);
wobei der Spritzkopf (14; 70) in der Scheidewand (22) angeordnet ist;
wobei der Spritzkopf (14; 70) ausgebildet ist, Tröpfchen zu verteilen;
wobei die Scheidewand (22) ausgebildet ist, die Ausbreitung der Tröpfchen in zumindest eine ungewünschte Richtung zu hemmen;
wobei die Spritzvorrichtung derart ausgebildet ist, dass im Betrieb ein Teil der in die Spritzvorrichtung eingebrachten Tröpfchen eine Zirkulation (96) beschreiben, die durch die Spritzkapsel (72) gekapselt wird;
wobei die Spritzvorrichtung manuell handhabbar ist;
wobei die Scheidewand (22) eine Innen- und eine Außenseite aufweist;
wobei die Scheidewand (22) an ihrer Innenseite mit einer zu bespritzenden Oberfläche ein Volumen ausbildet;
wobei die Tröpfchen durch den Spritzkopf (14, 70) in das Volumen eingespritzt werden und das Volumen die Tröpfchen kapselt;
wobei die Scheidewand (22) auf der Innenseite einen größeren Abstand zu einer zu bespritzenden Oberfläche (16; 96') ausfweist, als auf der Außenseite;
wobei in der Scheidewand (22) zumindest eine Öffnung (4, 6; 98) zur Luftzufuhr ausgebildet ist;
wobei die zumindest eine Öffnung (4, 6; 98) eine Verbindung zwischen Innenseite und Außenseite der Scheidewand (22) ausbildet;
wobei Luft, die sich in dem Volumen befindet, zumindest teilweise mittels einer Absaugung absaugbar ist; und die Luft die Tröpfchen als Nebel enthält;
wobei zwischen der Innenseite und der Außenseite der Scheidewand (22) ein Absaugkanal (102) gebildet ist; und zwischen der zu bespritzenden Oberfläche (16; 96') und einem Rand der Spritzkapsel (72) ein Spalt (98) definiert ist;
wobei die Spritzvorrichtung dazu ausgeführt ist, an einem Eingang des Absaugkanals (102) eine Sperrluft (100) durch den Spalt (98) in den Absaugkanal (102) zu saugen, wodurch am Eingang des Absaugkanals (102) die Sperrluft von außen und ein Overspray (94) kollidieren, so dass eine Ausbreitung des Oversprays (94) aus der Spritzkapsel (72) heraus unterbunden wird; **dadurch gekennzeichnet, daß**
die Spritzkapsel (72) zur Kontrolle des Spritzvorgangs aus Plexiglas ausgestaltet ist und ein Rollensystem (74) aufweist, um den Spalt (98) zwischen der zu bespritzenden Oberfläche (16) und einem Rand der Spritzkapsel (72) zu definieren, wobei das Rollensystem (74) eine Handführung des Spritzkopfs parallel zu der zu bespritzenden Oberfläche (16) mit einem konstanten Abstand gewährleistet.

2. Spritzvorrichtung nach Anspruch 1,
wobei eine Absaugöffnung (32) des Absaugkanals (10) im Bereich des Volumens vorgesehen ist;
wobei die Absaugöffnung (32) in einem ersten Abstand von dem Spritzkopf (14) in der Ausbreitungsachse (54) der Tröpfchen angeordnet ist;
wobei die Absaugöffnung (32) in einem zweiten Abstand senkrecht zur Ausbreitungsachse (54) der Tröpfchen angeordnet ist; und
wobei die Absaugöffnung (32) mit der Absaugung zusammen wirkt.

3. Spritzvorrichtung nach Anspruch 1 oder 2,
wobei an der Spritzvorrichtung (50) ein Haltegriff (34) angebracht ist; und
wobei die Scheidewand (22) glockenförmig ausgebildet ist.

4. Spritzvorrichtung nach einem der Ansprüche 1 bis 3,
wobei die Spritzvorrichtung (50) mit einer Basisstation (52) gekoppelt ist,
wobei die Basisstation (52) umfasst:
ein Absauggebläse (44);
zumindest eine auswechselbare Filtereinheit (48);
zumindest ein Ventilelement;
zumindest ein Steuerungselement;
zumindest ein Bedienelement;
ein Materialdruckgefäß (42);
zumindest einen Anschluss für eine Druckluft;
zumindest einen Anschluss für eine Netzspannung.

## Claims

1. Spraying device for coating surfaces, wherein the spraying device comprises:
a baffle (22);
a spray head (14; 70) with a bell-shaped spraying capsule (72);
wherein the spray head (14; 70) is arranged in the baffle (22);
wherein the spray head (14; 70) is formed to distribute droplets;
wherein the baffle (22) is formed to obstruct the dispersion of droplets in at least one unwanted direction;
wherein the spraying device is formed, such that in operation, a part of the droplets introduced into the spraying device delineates a circulation (96), which is encapsulated by the spraying capsule (72);
wherein the spraying device is manually operable;
wherein the baffle (22) has an inner side and an outer side;
wherein the baffle (22) on its inner side forms a volume with a surface to be sprayed;
wherein the droplets are sprayed into the volume through the spray head (14; 70) and the volume encapsulates the droplets;
wherein the baffle (22) on the inner side comprises a greater distance to the surface (16; 96') to be sprayed on than on the outer side;
wherein at least one opening (4; 6; 98) is formed in the baffle (22) for supplying air;
wherein the at least one opening (4; 6; 98) forms a connection between the inner wall and the outer wall of the baffle (22);
wherein air which is located in the volume can be drawn off at least partially with an extraction system; and the air contains the droplets as mist;
wherein a suction channel (102) is formed between the inner wall and the outer wall of the baffle (22); and a gap (98) is defined between the surface (16; 96') to be sprayed on and an edge of the spraying capsule (72);
wherein the spraying device is adapted for suctioning blocking air (100) through the gap (98) into the suction channel (102) at the inlet of the suction channel (102), whereby, at the inlet of the suction channel (192), the blocking air (100) from the outside and an overspray (94) collide; such that a dispersion of the overspray (94) from the spraying capsule (72) is prevented;
**characterized in that** the spraying capsule (72) is made of Plexiglas for controlling the spraying process and comprises a roller system (74) for defining the gap (98) between the surface to be sprayed (16) and an edge of the spraying capsule (72), wherein the roller system (74) permits a hand-guiding of the spray head parallel to the surface to be sprayed (16) with a constant distance.

2. Spraying device according to claim 1 wherein a suction opening (32) of the suction channel (10) is provided, in the region of the volume;
wherein the suction opening (32) is arranged in a first distance from the spray head (14) in the dispersion axis (54) of the droplets;
wherein the suction opening (32) is arranged in a second distance perpendicular to the dispersion axis (54) of the droplets; and
wherein the suction opening (32) cooperates with the extraction system.

3. Spraying device according to claim 1 or 2, wherein a handle (34) is attached on the spraying device (50); and wherein the baffle (22) is formed bell-shapedly.

4. Spraing device according to one of the claims 1 to 3, wherein the spraying device (50) is coupled with a base station (52);
wherein the base station comprises:
an exhaust fan (44);
at least one exchangeable filter unit (48);
at least one valve element;
at least one control element;
at least one operator control;
a material pressure vessel (42);
at least one connection for compressed air;
at least one connection for a supply voltage.

## Revendications

1. Dispositif de pulvérisation destiné au revêtement de surfaces, le dispositif de pulvérisation comprenant :
une cloison (22) ;
une tête de pulvérisation (14 ; 70) avec une capsule de pulvérisation (72) en forme de cloche ;
la tête de pulvérisation (14 ; 70) étant disposée dans la cloison (22) ;
la tête de pulvérisation (14 ; 70) étant réalisée pour répartir des gouttelettes ;
la cloison (22) étant réalisée pour freiner la diffusion des gouttelettes dans au moins une direction inopportune ;
le dispositif de pulvérisation étant réalisé de telle sorte que, en cours de service, une partie des gouttelettes introduites dans le dispositif de pulvérisation décrit une circulation (96), encapsulée par la capsule de pulvérisation (72) ;
le dispositif de pulvérisation étant manipulable manuellement ;
la cloison (22) présentant un côté intérieur et un côté extérieur ;
la cloison (22) réalisant un volume sur son côté intérieur avec une surface à asperger ;
les gouttelettes étant injectées par la tête de pulvérisation (14, 70) dans le volume et le volume encapsulant les gouttelettes ;
la cloison (22) présentant sur le côté intérieur un écartement plus élevé par rapport à une surface (16 ; 96') à asperger, que sur le côté extérieur ;
au moins une ouverture (4, 6 ; 98) pour l'arrivée d'air étant réalisée dans la cloison (22) ;
au moins une ouverture (4, 6 ; 98) créant une liaison entre le côté intérieur et le côté extérieur de la cloison (22) ;
de l'air, qui se situe dans le volume, pouvant être aspiré au moins en partie au moyen d'une aspiration ; et l'air renfermant les gouttelettes sous forme de brouillard ;
un canal d'aspiration (102) étant formé entre le côté intérieur et le côté extérieur de la cloison (22) ; et une fente (98) étant définie entre la surface (16 ; 96') à asperger et un bord de la capsule de pulvérisation (72) ;
le dispositif de pulvérisation étant réalisé pour aspirer dans le canal d'aspiration (102), à l'entrée de ce dernier, un air de barrage (100) au travers de la fente (98), l'air de barrage de l'extérieur et un overspray (94) entrant en collision à l'entrée du canal d'aspiration (102), de sorte qu'une diffusion de l'overspray (94) hors de la capsule de pulvérisation (72) est jugulée,
**caractérisé en ce que**
la capsule de pulvérisation (72) est configurée en Plexiglas pour le contrôle de l'opération de pulvérisation, et
présente un système de rouleaux (74), pour définir la fente (98) entre la surface (16) à asperger et un bord de la capsule de pulvérisation (72), le système de rouleaux (74) garantissant un guidage manuel de la tête de pulvérisation parallèlement à la surface (16) à asperger avec un écartement constant.

2. Dispositif de pulvérisation selon la revendication 1,
une ouverture d'aspiration (32) du canal d'aspiration (10) étant prévue dans la zone du volume ;
l'ouverture d'aspiration (32) étant disposée à une première distance de la tête de pulvérisation (14) dans l'axe de diffusion (54) des gouttelettes ;
l'ouverture d'aspiration (32) étant disposée à une seconde distance perpendiculairement à l'axe de diffusion (54) des gouttelettes ; et
l'ouverture d'aspiration (32) coopérant avec l'aspiration.

3. Dispositif de pulvérisation selon l'une des revendications 1 et 2,
une poignée (34) étant montée sur le dispositif de pulvérisation (50) ; et
la cloison (22) étant configurée en forme de cloche.

4. Dispositif de pulvérisation selon l'une des revendications 1 à 3,
le dispositif de pulvérisation (50) étant couplé à un poste de base (52),
le poste de base (52) comprenant :
un aspirateur (44) ;
au moins une unité de filtration (48) interchangeable ;
au moins un élément de soupape ;
au moins un élément de commande ;
au moins un élément de manipulation ;
un réservoir sous pression de matériau (42) ;
au moins un raccord pour un air comprimé ;
au moins un raccord pour une tension de réseau.
